# EUROPÄISCHE PATENTSCHRIFT

(11) **EP 3 084 794 B1**
(45) Veröffentlichungstag und Bekanntmachung des Hinweises auf die Patenterteilung: **19.09.2018**
(21) Anmeldenummer: 14820845.7
(22) Anmeldetag: 18.12.2014
(51) Int. Cl.: H01H 33/12, H01H 33/14, H01H 33/59

(54) **SCHALTGERÄT**
SCHALTGERAET
DISPOSITIF DE COMMUTATION

(30) Priorität: 18.12.2013 DE 102013114402
(43) Veröffentlichungstag der Anmeldung: 26.10.2016
(73) Patentinhaber: Eaton Intelligent Power Limited, Dublin 4 (IE)
(72) Erfinder: HAUER, Wolfgang, A-4191 Vorderweissenbach (AT)
(74) Vertreter: Eaton IP Group EMEA
(86) Internationale Anmeldenummer: PCT/EP2014/078542
(87) Internationale Veröffentlichungsnummer: WO 2015/091844

(56) Entgegenhaltungen:
- DE-B1- 1 590 167
- US-A- 3 236 981

## Beschreibung

In mechanischen Schaltgeräten tritt bei jedem Abschaltvorgang ein Lichtbogen auf. Dies ist aufgrund der im Induktionsgesetzt beschriebenen physikalischen Gegebenheiten unvermeidbar. Beim Abschalten sehr hoher Ströme, wie diese etwa bei Kurzschlüssen auftreten, stellt der dabei entstehende Lichtbogen eine ernsthafte Gefahr für das betreffende Schaltgerät, aber auch die schaltungstechnische Umgebung dar. Zum Einen kann der Lichtbogen das Schaltgerät selbst zerstören, zum anderen bildet dieser weiterhin eine leitende elektrische Verbindung, weshalb in dem betreffenden Schaltkreis weiterhin Strom fließt, und dadurch weiterhin eine erheblichen Gefahr für Menschen und Anlagen besteht. Insbesondere beim Schalten von Gleichströmen besteht eine zusätzliche Gefahr durch Lichtbögen, da diese in Ermangelung eines Nulldurchganges kaum ohne weiteres Einwirken verlöschen.

Aus der DE 1 590 167 ist ein Schalter bekannt, welcher zwei parallele Stromstrecken aufweist.

Aufgabe der Erfindung ist es daher ein Schaltgerät der eingangs genannten Art anzugeben, mit welchem die genannten Nachteile vermieden werden können, mit welchem hohe Gleichströme sicher abgeschaltet werden können, und welches eine geringe Baugröße aufweist.

Erfindungsgemäß wird dies durch die Merkmale des Patentanspruches 1 erreicht.

Dadurch können hohe Gleichströme sicher abgeschaltet werden. Dadurch kann ein beim Abschalten hoher Gleichströme auftretender Lichtbogen schnell zum Verlöschen gebracht werden, und derart der Stromfluss durch das Schaltgerät unterbrochen werden. Dadurch kann auf eine zusätzliche bzw. separate Lichtbogenlöschkammer verzichtet werden, wodurch eine - im Vergleich zu Schaltgeräten mit gleicher Schaltfähigkeit - geringere Baugröße erzielt werden kann, bei zusätzlicher Sicherheit der Abschaltfähigkeit. Dadurch kann die Sicherheit in elektrischen Anlagen, insbesondere in elektrischen Gleichstromanlagen, erhöht werden, und ein verbesserter Schutz von Menschen und

Anlagen gegen schädigende Wirkungen des elektrischen Stromes erzielt werden. Dadurch kann weiters auch die Gesamtbelastung der
elektrischen Anlagen bei einem Kurzschluss gesenkt werden, da eine Verringerung des maximal fließenden Kurzschlussstromes erfolgt.

Die Unteransprüche betreffen weitere vorteilhafte Ausgestaltungen der Erfindung.

Ausdrücklich wird hiermit auf den Wortlaut der Patentansprüche Bezug genommen, wodurch die Ansprüche an dieser Stelle durch Bezugnahme in die Beschreibung eingefügt sind und als wörtlich wiedergegeben gelten.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 eine schematische Darstellung einer ersten bevorzugten Ausführungsform eines gegenständlichen Schaltgeräts in einem ersten Zustand;
Fig. 2 eine schematische Darstellung des Schaltgeräts gemäß Fig. 1 in einem zweiten Zustand;
Fig. 3 eine schematische Darstellung des Schaltgeräts gemäß Fig. 1 in einem dritten Zustand;
Fig. 4 eine schematische Darstellung einer zweiten bevorzugten Ausführungsform eines gegenständlichen Schaltgeräts in einem ersten Zustand;
Fig. 5 eine schematische Darstellung des Schaltgeräts gemäß Fig. 4 in einem zweiten Zustand; und
Fig. 6 eine schematische Darstellung des Schaltgeräts gemäß Fig. 5 in einem dritten Zustand.

Die Fig. 1 bis 6 zeigen jeweils schematische Darstellungen bevorzugter Ausführungsformen eines Schaltgeräts 1, wobei das Schaltgerät 1 erste Schaltkontakte 2 aufweist, welche in einem geschlossenen Zustand Teil eines ersten Strompfades 3 von einer ersten Anschlussklemme 4 des Schaltgeräts 1 zu einer zweiten Anschlussklemme 5 des Schaltgeräts 1 sind, wobei das Schaltgerät 1 ein Schaltwerk 6 aufweist, welches ausgebildet ist, nach Betätigung durch einen Auslöser 7, in einem ersten Schritt die ersten Schaltkontakte 2 zu trennen, wobei schaltungstechnisch parallel zu den ersten Schaltkontakten 2 ein zweiter Strompfad 8 angeordnet ist, wobei der zweite Strompfad 8 eine vorgebbare Mehrzahl seriell angeordneter zweiter Schaltkontakte 9 aufweist, und wobei das Schaltwerk 6 ausgebildet ist, in einem - dem ersten Schritt -nachfolgenden zweiten Schritt, die zweiten Schaltkontakte 9 jeweils voneinander zu trennen.

Dadurch können hohe Gleichströme sicher abgeschaltet werden. Dadurch kann ein beim Abschalten hoher Gleichströme auftretender Lichtbogen schnell zum Verlöschen gebracht werden, und derart der Stromfluss durch das Schaltgerät 1 unterbrochen werden. Dadurch kann auf eine zusätzliche bzw. separate Lichtbogenlöschkammer verzichtet werden, wodurch eine - im Vergleich zu herkömmlichen Schaltgeräten mit gleicher Schaltfähigkeit - geringere Baugröße erzielt werden kann, bei zusätzlicher Sicherheit der Abschaltfähigkeit. Dadurch kann die Sicherheit in elektrischen Anlagen, insbesondere in elektrischen Gleichstromanlagen, erhöht werden, und ein verbesserter Schutz von Menschen und Anlagen gegen schädigende Wirkungen des elektrischen Stromes erzielt werden. Dadurch kann weiters auch die Gesamtbelastung der elektrischen Anlagen bei einem Kurzschluss gesenkt werden, da eine Verringerung des maximal fließenden Kurzschlussstromes erfolgt.

Bei dem Schaltgerät 1 kann es sich um jede Art eines elektrischen Schaltgeräts 1, daher einer Vorrichtung zum Schalten elektrischer Ströme, handel. Bevorzugt ist vorgesehen, dass es sich bei dem Schaltgerät 1 um ein Gleichspannungsschaltgerät handelt, daher ein Schaltgerät 1, welches insbesondere zum Schalten von Gleichstrom vorgesehen ist, vor allem zum Schalten der beispielsweise bei Fotovoltaikanlagen vorherrschenden Spannungen von 600 V DC.

Die Fig. 1 bis 6 zeigen jeweils schematische Darstellungen, wobei lediglich die jeweiligen ersten bzw. zweiten Schaltkontakte 2, 9 genauer dargestellt sind.

Das Schaltgerät 1 weist bevorzugt einen nicht dargestellten Handgriff auf, zum Öffnen und Schließen der ersten bzw. zweiten Schaltkontakte 2, 9. Bevorzugt, sowie wie in den Fig. 1 bis 6 dargestellt, ist vorgesehen, dass das Schaltgerät 1 als Schutzschaltgerät ausgebildet ist, daher als Schaltgerät 1, welches beim Auftreten bestimmter elektrischer Zustände selbsttätig ein Öffnen der Schaltkontakte 2, 9 veranlasst, und entsprechend einen sog. Auslöser 7 aufweist. Bevorzugt ist der Auslöser 7 als Kurzschlussauslöser ausgebildet, wobei auch ein Überstromauslöser vorgesehen sein kann. Derartige Auslöser 7 sind auf dem betreffenden Gebiet hinlänglich bekannt. der Auslöser ist in den Fig. 1 bis 6 lediglich schematisch als gemeinsame Baueinheit mit dem Schaltwerk 6 dargestellt, wobei selbstverständlich baulich separate Umsetzungen ebenso vorgesehen sein können.

Weiters weist das Schaltgerät 1 ein Isolierstoffgehäuse auf, an welchem die Anschlussklemmen 4, 5 angeordnet sind.

Das Schaltgerät 1 weist in an sich bekannter Weise erste Schaltkontakte 2 auf, welche in einem geschlossenen Zustand Teil eines ersten Strompfades 3 von der ersten Anschlussklemme 4 des Schaltgeräts 1 zur zweiten Anschlussklemme 5 des Schaltgeräts 1 sind. Geschlossener Zustand bedeutet dabei, dass die Kontaktelemente der ersten Schaltkontakte 2 in Anlage sind, daher eine leitende Verbindung bilden, welche durch Kontakt zweier Festkörper gebildet ist.

Die ersten Schaltkontakte 2 sind in den gegenständlichen Fig. 1 bis 6 jeweils als Paarung eines beweglichen Kontaktelements und eines gehäusefesten Kontaktelements ausgebildet. Es kann auch vorgesehen sein, zwei gehäusefeste Kontaktelemente durch eine bewegliche Schalbrücke zu verbinden, und derart eine sog. Doppelunterbrechung zu bilden.

Das Schaltgerät 1 weist ein mechanisches Schaltwerk 6 auf, welches bevorzugt als Schaltschloss ausgebildet ist. Zumindest ein Kontaktelement der ersten Schaltkontakte 2 ist mit dem Schaltwerk 6 verbunden bzw. durch das Schaltwerk 6 ansteuerbar oder betätigbar. Dabei ist vorgesehen, dass das Schaltwerk 6 ausgebildet ist, nach Betätigung durch den Auslöser 7, in einem ersten Schritt die ersten Schaltkontakte 2 zu trennen. Dabei ist selbstverständlich vorgesehen, dass die ersten Schaltkontakte 2 zuvor geschlossen waren. Die Fig. 1 bzw. 4 zeigen ein gegenständliche Schaltgerät in einem ersten Zustand geschlossener erster wie auch zweiter Schaltkontakte 2, 9. Es kann auch vorgesehen sein, dass das Schaltwerk 6 entsprechend ausgebildet ist, auch bei manueller Abschaltung derart zu wirken.

Es ist vorgesehen, dass schaltungstechnisch parallel zu den ersten Schaltkontakten 2 ein zweiter Strompfad 8 angeordnet ist. Der zweite Strompfad 8 zweigt dabei bevorzugt lediglich im Bereich der ersten Schaltkontakte 2 vom ersten Strompfad 3 ab. In dem zweiten Strompfad 8 sind eine vorgebbare Mehrzahl seriell angeordneter zweiter Schaltkontakte 9 angeordnet.

Die zweiten Schaltkontakte 9 umfassen dabei zumindest einen gehäusefesten ersten Festkontakt 14, sowie weiters eine Mehrzahl beweglich in dem Schaltgerät 1 angeordneter Kontaktplatten 12. Im ersten bzw. durchgeschalteten Zustand des Schaltgerätes 1 befinden sich die zweiten Schaltkontakte 9 in Anlage und bilden eine leitende Verbindung innerhalb des zweiten Strompfades 8. Dabei liegt eine erste Kontaktplatte 12, 13 der Mehrzahl an Kontaktplatten 12 an dem ersten Festkontakt 14 der zweiten Schaltkontakte 9 an. Dabei ist vorgesehen, dass der zweite Strompfad 8 einen höheren Widerstand, insbesondere einen wenigstens 10 mal, vorzugsweise einen wenigstens 100 mal höheren Widerstand, aufweist, als das zu diesem schaltungstechnisch parallel verlaufende Teilstück des ersten Strompfades 3, umfassend die ersten Schaltkontakte 2. Dadurch kann erreicht werden, dass im Normalbetrieb des Schaltgerätes 1 lediglich ein sehr geringer Stromfluss über den zweiten Strompfad 8 auftritt, und lediglich eine geringe Verlustleitung in diesem Bereich auftritt.

Bevorzugt ist vorgesehen, dass die Kontaktplatten 12 einen ferromagnetischen Werkstoff, insbesondere Stahl, aufweisen. Durch den höheren spezifischen Widerstand ferromagnetischer Werkstoffe gegenüber Kupfer kann einfach ein höherer Widerstand der zweiten Schaltstrecke erreicht werden. Die bevorzugte Ausbildung der Kontaktplatten 12 umfassend Stahl hat zudem den Vorteil hoher Robustheit und thermischer Widerstandsfähigkeit.

Das Schaltwerk 6 ist weiters ausgebildet, in einem - dem ersten Schritt -nachfolgenden zweiten Schritt, die Mehrzahl zweiter Schaltkontakte 9 jeweils voneinander zu trennen. Die Fig. 1 und 4 zeigen jeweils ein Schaltgerät im ersten Zustand geschlossener erster zwei zweiter Schaltkontakte 2, 9. Nach Betätigung des Schaltwerks 6 durch den Auslöser 7 werden erst die ersten Schaltkontakte 2 getrennt. Da nach wie vor eine leitende Verbindung über den zweiten Strompfand 8 besteht verlagert sich in diesem Zustand der gesamte Stromfluss auf den zweiten Strompfad 8. Aufgrund des erheblich höheren Widerstandes des zweiten Strompfades 8 gegenüber dem ersten Strompfad 3 kann bereits dadurch der über das Schaltgerät 1 fließende Strom reduziert werden. Der betreffende zweite Zustand ist in den Fog. 2 bzw. 5 dargestellt. Im nun nachfolgenden zweiten Schritt trennt das Schaltwerk 6 die zweiten Schaltkontakte 9 bzw. verursacht diese Trennung der zweiten Schaltkontakte 9. Da nunmehr keine weitere leitungsgebundene Verbindung innerhalb des Schaltgeräts 1 besteht, kommt es zur Bildung von Lichtbögen zwischen benachbarten Kontaktplatten 12. Im Gegensatz zu herkömmlichen Schaltgeräten, bei welchen das Erreichen einer hohen Lichtbogenspannung eine längere Zeit benötigt, da der entstehende Lichtbogen von den Schaltkontakten in den, bei solchen herkömmlichen Schaltgeräten üblichen Löschblechstapel wandern muss und dort erst in Teillichtbögen aufgeteilt wird, werden bei gegenständlichem Schaltgerät 1 die Kontaktplatten 12 im Wesentlichen simultan geöffnet, wodurch beim Abschalten des Schaltgeräts 1 bzw. bei Kontaktöffnung schnell eine hohe Lichtbogenspannung erreicht wird, welche einer treibenden Quellenspannung entgegenwirkt und somit den Strom durch das Schaltgerät 1 schneller begrenzt als bei herkömmlichen Schaltgeräten. Die Lichtbogenspannung ist dabei sie Summe der Spannungen der Teillichtbögen. Zudem werden die einzelnen Lichtbögen durch die Vielzahl an Kontaktplatten 12 effektiv gekühlt.

Durch die Auswahl der konkreten Anzahl der verwendeten Kontaktplatten 12 kann das betreffende Schaltgerät 1 bei der Konzeption an die beabsichtige Einsatzspannung angepasst werden.

Die Kontaktplatten 12 können hinsichtlich deren konkreter Ausbildung unterschiedlich ausgeführt werden, etwa als kreisrunde oder rechteckige Platte. Es kann vorgesehen sein, dass diese als Verbundkörper, umfassend mehrere Werkstoffe, ausgebildet sind. Zudem kann vorgesehen sein, dass die Kontaktplatten 12 vorstehende Kontaktbereich aufweisen, welche dazu vorgesehen sind, die jeweils benachbarte Kontaktplatte 12 zu kontaktieren.

Bevorzugt ist vorgesehen, dass das Schaltwerk 6 ein erstes Betätigungselement 10 aufweist, zur wenigstens mittelbaren Trennung der ersten Schaltkontakte 2, und dass das Schaltwerk 6 ein zweites Betätigungselement 11 aufweist, zur wenigstens mittelbaren Trennung der zweiten Schaltkontakte 9. Das erste wie zweite Betätigungselement 10, 11 sind in den Fig. 1 bis 6 lediglich durch Linien versinnbildlicht. Die konkrete Ausgestaltung des betreffenden Schaltwerks 6 ist dabei stark von den sonstigen Anforderungen an das betreffende Schaltgerät 1 abhängig und wird gegenständlich nicht weiter ausgeführt.

Die Fig. 1 bis 3 zeigen eine erste bevorzugte Ausführungsform eines gegenständlichen Schaltgeräts 1, wobei die Kontaktplatten 12 jeweils rotatorisch beweglich gelagert sind. Die einzelnen Kontaktplatten 12 sind dabei in einem Mittenbereich drehbar gelagert in dem Schaltgerät 1 angeordnet. Die Kontaktplatten 12 sind mittels einer Betätigungsstange 20 miteinander verbunden, welche Betätigungsstange 20 mit dem Schaltwerk 6 wenigstens mittelbar in Wirkverbindung steht. Die Betätigungsstange 20 ist dabei vorzugsweise vom Mittenbereich beabstandet an den einzelnen Kontaktplatten 12 drehbeweglich befestigt, um eine gute Hebelwirkung zu erzielen.

Eine äußere, dem ersten Festkontakt 14 abgewandte Kontaktplatte 15, 12 wirkt mit einem zweiten Fixkontakt 19 der zweiten Schaltkontakte 9 zusammen, indem diese in der in den Fig. 1 und 2 dargestellten verkippten Position der Kontaktplatten 12 den leitenden Kontakt zur zweiten Anschlussklemme 5 herstellt.

In einer ersten Stellung der Betätigungsstange 20 sind die Kontaktplatten 12 jeweils miteinander in Anlage, und bilden eine elektrisch leitende Verbindung, welche einen Teil des zweiten Strompfades 8 darstellt, wie dies in den Fig. 1 und 2 dargestellt ist. In einer zweiten Stellung der Betätigungsstange 20 sind die Kontaktplatten 12 jeweils im Wesentlichen gleichmäßig voneinander beabstandet angeordnet, wie dies in Fig. 3 dargestellt ist.

Die Fig. 4 bis 6 zeigen eine zweite bevorzugte Ausführungsform eines gegenständlichen Schaltgeräts 1, wobei die Kontaktplatten 12 längsverschiebbar beweglich gelagert sind. Der Begriff längsverschiebbar bedeutet dabei insbesondere, dass die Verschiebung entlang einer Geraden erfolgt, daher als translatorische Bewegung. Bevorzugt ist dabei vorgesehen, dass die Verschieberichtung im Wesentlichen normal auf eine flächige Ausdehnung der Kontaktplatten 12 angeordnet ist.

Die äußere, dem ersten Festkontakt 14 abgewandte Kontaktplatte 15, 12 ist bevorzugt mittels eines flexiblen Leiters 16 mit dem ersten Strompfad 3 schaltungstechnisch verbunden. Die Fig. 1 und 2 zeigen jeweils die zweiten Schaltkontakte 9 in geschlossener Position.

Gemäß der dargestellten bevorzugten Ausführungsform ist vorgesehen, dass zwischen den einzelnen Kontaktplatten 12 jeweils wenigstens eine Feder 17 angeordnet ist, welche in geschlossener Position der zweiten Schaltkontakte 9 unter Vorspannung stehen. Die Federn 17 sind dabei vorzugsweise als Schraubfedern ausgebildet, durch deren zentrale Durchgangsöffnung eine Führungsstange 22 geführt ist, welche auch die Kontaktplatten 12 durchgreift.

Die Kontaktplatten 12 werden bevorzugt durch eine Verriegelungsvorrichtung 18 des Schaltwerks 6 in der geschlossenen Position gemäß Fig. 1 bis 2 gehalten, gegen die Vorspannung der Federn 17. Dabei ist das Schaltwerk 6 derart ausgebildet, dass im zweiten Schritt der Verriegelungsvorrichtung 18 betätigt bzw. entriegelt wird, was zum sprungartigen Öffnen der zweiten Schaltkontakte 9 führt.

Nicht dargestellt ist eine weitere bevorzugte Vorrichtung des betreffenden Schaltgeräts 1, welche beim, insbesondere manuellen, Schließen der Schaltkontakte 2, 9 des Schaltgerätes 1 die Kontaktplatten 12 wieder miteinander in Anlage bringt und dabei die Vorspannung der Federn 17 aufbringt, sowie die Verriegelungsvorrichtung 18 in die entsprechende Position bringt.

## Patentansprüche

1. Schaltgerät (1), insbesondere Gleichstromschaltgerät, wobei das Schaltgerät (1) erste Schaltkontakte (2) aufweist, welche in einem geschlossenen Zustand Teil eines ersten Strompfades (3) von einer ersten Anschlussklemme (4) des Schaltgeräts (1) zu einer zweiten Anschlussklemme (5) des Schaltgeräts (1) sind, wobei schaltungstechnisch parallel zu den ersten Schaltkontakten (2) ein zweiter Strompfad (8) angeordnet ist, wobei der zweite Strompfad (8) eine vorgebbare Mehrzahl seriell angeordneter zweiter Schaltkontakte (9) umfassend zumindest einen gehäusefesten ersten Festkontakt (14) aufweist, **dadurch gekennzeichnet, dass** die zweiten Schaltkontakte (9) eine Mehrzahl beweglich in dem Schaltgerät (1) angeordneter Kontaktplatten (12) umfassen, welche sich im durchgeschalteten Zustand des Schaltgerätes (1) jeweils miteinander in Anlage befinden und eine leitende Verbindung innerhalb des zweiten Strompfades (8) bilden, wobei eine erste Kontaktplatte (12, 13) der Mehrzahl an Kontaktplatten 12) an dem ersten Festkontakt (14) der zweiten Schaltkontakte (9) anliegt, dass das Schaltgerät (1) ein Schaltwerk (6) aufweist, welches ausgebildet ist, nach Betätigung durch einen Auslöser (7), in einem ersten Schritt die ersten Schaltkontakte (2) zu trennen, und dass das Schaltwerk (6) ausgebildet ist, in einem - dem ersten Schritt - nachfolgenden zweiten Schritt, die zweiten Schaltkontakte (9) - unter Bildung von Lichtbögen zwischen benachbarten Kontaktplatten (12) - jeweils voneinander zu trennen.

2. Schaltgerät (1) nach Anspruch 1, **dadurch gekennzeichnet, dass** das Schaltwerk (6) ein erstes Betätigungselement (10) aufweist, zur wenigstens mittelbaren Trennung der ersten Schaltkontakte (2), und dass das Schaltwerk (6) ein zweites Betätigungselement (11) aufweist, zur wenigstens mittelbaren Trennung der zweiten Schaltkontakte (9).

3. Schaltgerät (1) nach Anspruch 1 oder 2, **dadurch gekennzeichnet, dass** der zweite Strompfad (8) einen höheren Widerstand, insbesondere einen wenigstens 10 mal, vorzugsweise einen wenigstens 100 mal höheren Widerstand, aufweist, als das zu diesem schaltungstechnisch parallel verlaufende Teilstück des ersten Strompfades (3), umfassend die ersten Schaltkontakte (2).

4. Schaltgerät (1) nach Anspruch 3, **dadurch gekennzeichnet, dass** die Kontaktplatten (12) einen ferromagnetischen Werkstoff, insbesondere Stahl, aufweisen.

5. Schaltgerät (1) nach Anspruch 3 oder 4, **dadurch gekennzeichnet, dass** die Kontaktplatten (12) längsverschiebbar beweglich gelagert sind.

6. Schaltgerät (1) nach einem der Ansprüche 3 bis 5, **dadurch gekennzeichnet, dass** eine äußere, dem ersten Festkontakt (14) abgewandte Kontaktplatte (15, 12) der Mehrzahl an Kontaktplatten (12) mittels eines flexiblen Leiters (16) mit dem ersten Strompfad (3) schaltungstechnisch verbunden ist.

7. Schaltgerät (1) nach einem der Ansprüche 3 bis 6, **dadurch gekennzeichnet, dass** zwischen den einzelnen Kontaktplatten (12) jeweils wenigstens eine Feder (17) angeordnet ist, welche in geschlossener Position der zweiten Schaltkontakte (9) unter Vorspannung stehen.

8. Schaltgerät (1) nach Anspruch 7, **dadurch gekennzeichnet, dass** das Schaltwerk (6) eine Verriegelungsvorrichtung (18) aufweist, welche die zweiten Schaltkontakte (9) gegen die Federkraft der vorgespannten Federn (17) in Kontakt hält, und welche vorgebbar entriegelbar ist.

9. Schaltgerät (1) nach Anspruch 3 oder 4, **dadurch gekennzeichnet, dass** die Kontaktplatten (12) jeweils rotatorisch beweglich gelagert sind.

10. Schaltgerät (1) nach Anspruch 9, **dadurch gekennzeichnet, dass** eine äußere, dem ersten Festkontakt (14) abgewandte Kontaktplatte (15, 12) mit einem zweiten Fixkontakt (19) der zweiten Schaltkontakte (9) zusammenwirkt.

11. Schaltgerät (1) nach Anspruch 9 oder 10, **dadurch gekennzeichnet, dass** die Kontaktplatten (12) mittels einer Betätigungsstange (20) miteinander verbunden sind, und dass die Betätigungsstange (20) mit dem Schaltwerk (6) wenigstens mittelbar in Wirkverbindung steht.

12. Schaltgerät (1) nach einem der Ansprüche 9 bis 11, **dadurch gekennzeichnet, dass** die Kontaktplatten (12) in einer ersten Stellung der Betätigungsstange (20) jeweils miteinander in Anlage sind, und eine elektrisch leitende Verbindung bilden, und dass die Kontaktplatten (12) in einer zweiten Stellung der Betätigungsstange (20) jeweils im Wesentlichen gleichmäßig voneinander beabstandet angeordnet sind.

13. Schaltgerät (1) nach einem der Ansprüche 1 bis 12, **dadurch gekennzeichnet, dass** der Auslöser (7) als Kurzschlussauslöser ausgebildet ist.

14. Schaltgerät (1) nach einem der Ansprüche 1 bis 13, **dadurch gekennzeichnet, dass** die Kontaktplatten (12) im Wesentlichen simultan geöffnet werden.

## Claims

1. Switchgear (1), in particular a direct current switchgear, wherein the switchgear (1) comprises first switch contacts (2) which, in a closed state, are part of a first current path (3) from a first connecting terminal (4) of the switchgear (1) to a second connecting terminal (5) of the switchgear (1), wherein a second current path (8) is arranged parallel, in terms of circuitry, to the first switch contacts (2), wherein the second current path (8) comprises a predeterminable plurality of second switch contacts (9) arranged in series and comprising at least one first fixed contact (14) fixed to the housing, **characterised in that** the second switch contacts (9) comprise a plurality of contact plates (12) moveably arranged in the switchgear (1) which abut each other in a switched state of the switchgear (1) and form a conductive connection within the second current path (8), wherein a first contact plate (12, 13) of the plurality of contact plates (12) abuts the first fixed contact (14) of the second switch contacts (9), that the switchgear (1) comprises a switch mechanism (6) configured to disconnect the first switch contacts (2) in a first step after actuation by an actuator (7), and that the switch mechanism (6) is configured to disconnect the second switch contacts (9) from each other in a subsequent second step following the first step, by forming arcs between adjacent contact plates (12).

2. Switchgear (1) according to claim 1, **characterised in that** the switch mechanism (6) comprises a first actuating element (10), for at least indirectly disconnecting the first switch contacts (2), and that the switch mechanism (6) comprises a second actuating element (11), for at least indirectly disconnecting the second switch contacts (9).

3. Switchgear (1) according to claim 1 or 2, **characterised in that** the second current path (8) has a higher resistance, in particular a resistance 10 times higher, preferably a resistance at least 100 times higher, than the section of the first current path (3) extending parallel, in terms of circuitry, to the second current path and comprising the first switch contacts (2).

4. Switchgear (1) according to claim 3, **characterised in that** the contact plates (12) comprise a ferromagnetic material, in particular steel.

5. Switchgear (1) according to claim 3 or 4, **characterised in that** the contact plates (12) are mounted so as to be movable in a longitudinal direction.

6. Switchgear (1) according to any of claims 3 to 5, **characterised in that** an outer contact plate (15, 12) of the plurality of contact plates (12) that is facing away from the first fixed contact (14) is connected in terms of circuitry to the first current path (3) by means of a flexible conductor (16).

7. Switchgear (1) according to any of claims 3 to 6, **characterised in that** a spring (17) is arranged between the single contact plates (12) which is preloaded in a closed position of the second switch contacts (9).

8. Switchgear (1) according to claim 7, **characterised in that** the switch mechanism (6) comprises a locking device (18) which keeps the second switch contacts (9) in contact against the spring force of the preloaded spring (17) and which can be unlocked in a predetermined manner.

9. Switchgear (1) according to claim 3 or 4, **characterised in that** the contact plates (12) are mounted so as to be rotationally moveable.

10. Switchgear (1) according to claim 9, **characterised in that** an outer contact plate (15, 12) facing away from the first fixed contact (14) interacts with a second fixed contact (19) of the second switch contacts (9).

11. Switchgear (1) according to claim 9 or 10, **characterised in that** the contact plates (12) are connected to each other by means of an actuation rod (20), and that the actuation rod (20) is at least indirectly operatively connected to the switch mechanism (6).

12. Switchgear (1) according to any of claims 9 to 11, **characterised in that** the contact plates (12) abut each other in a first position of the actuation rod (20) and form an electrically conducting connection, and that the contact plates (12) are arranged substantially evenly spaced apart from each other in a second position of the actuation rod (20).

13. Switchgear (1) according to any of claims 1 to 12, **characterised in that** the actuator (7) is a short circuit actuator.

14. Switchgear (1) according to any of claims 1 to 13, **characterised in that** the contact plates (12) are opened substantially simultaneously.

## Revendications

1. Appareil de commutation (1), en particulier appareil de commutation en courant continu,
dans lequel l'appareil de commutation (1) comporte des premiers contacts de commutation (2) qui, dans un état fermé, font partie d'un premier trajet de courant (3) allant d'une première borne de raccordement (4) de l'appareil de commutation (1) à une seconde borne de raccordement (5) de l'appareil de commutation (1),
dans lequel un second trajet de courant (8) est agencé, du point de vue de la topologie des circuits, parallèlement aux premiers contacts de commutation (2)
et dans lequel le second trajet de courant (8) comporte un certain nombre, pouvant être prescrit, de seconds contacts de commutation (9) agencés en série et comportant au moins un premier contact fixe (14) solidaire du boîtier,
**caractérisé en ce que** les seconds contacts de commutation (9) comprennent une multiplicité de plaques de contact (12) qui sont agencées mobiles dans l'appareil de commutation (1), qui se trouvent à chaque fois en appui les unes contre les autres lorsque l'appareil de commutation (1) est à l'état connecté et qui forment une liaison conductrice à l'intérieur du second trajet de courant (8), une première plaque de contact (12, 13) de la multiplicité de plaques de contact (12) s'appuyant alors contre le premier contact fixe (14) des seconds contacts de commutation (9),
**en ce que** l'appareil de commutation (1) comporte un mécanisme commutateur (6) qui est conçu pour, après un actionnement par un déclencheur (7), séparer les premiers contacts de commutation (2) dans une première étape
et **en ce que** le mécanisme commutateur (6) est conçu pour, dans une seconde étape qui fait suite à la première étape, séparer les uns des autres les seconds contacts de commutation (9) en formant des arcs électriques entre des plaques de contact (12) voisines.

2. Appareil de commutation (1) selon la revendication 1, **caractérisé en ce que** le mécanisme commutateur (6) comporte un premier élément d'actionnement (10) destiné à la séparation au moins indirecte des premiers contacts de commutation (2) et **en ce que** le mécanisme commutateur (6) comporte un second élément d'actionnement (11) destiné à la séparation au moins indirecte des seconds contacts de commutation (9).

3. Appareil de commutation (1) selon la revendication 1 ou 2, **caractérisé en ce que** le second trajet de courant (8) a une résistance supérieure, en particulier une résistance au moins 10 fois supérieure, de préférence une résistance au moins 100 fois supérieure, à celle de la partie du premier trajet de courant (3) qui s'étend parallèlement à lui et qui comprend les premiers contacts de commutation (2).

4. Appareil de commutation (1) selon la revendication 3, **caractérisé en ce que** les plaques de contact (12) contiennent un matériau ferromagnétique, en particulier de l'acier.

5. Appareil de commutation (1) selon la revendication 3 ou 4, **caractérisé en ce que** les plaques de contact (12) sont logées mobiles dans le sens de la longueur.

6. Appareil de commutation (1) selon l'une quelconque des revendications 3 à 5, **caractérisé en ce qu'**une plaque de contact (15, 12) extérieure, éloignée du premier contact fixe (14), de la multiplicité de plaques de contact (12) est reliée du point de vue de la topologie des circuits au premier trajet de courant (3) au moyen d'un conducteur souple (16).

7. Appareil de commutation (1) selon l'une quelconque des revendications 3 à 6, **caractérisé en ce que**, à chaque fois, au moins un ressort (17), qui est sous précontrainte lorsque les seconds contacts de commutation (9) sont en position fermée, est agencé entre les plaques de contact (12) individuelles.

8. Appareil de commutation (1) selon la revendication 7, **caractérisé en ce que** le mécanisme commutateur (6) comporte un dispositif de verrouillage (18) qui maintient en contact les seconds contacts de commutation (9) contre la force élastique des ressorts (17) précontraints et qui peut être déverrouillé d'une manière pouvant être prescrite.

9. Appareil de commutation (1) selon la revendication 3 ou 4, **caractérisé en ce que**, à chaque fois, les plaques de contact (12) sont logées mobiles en rotation.

10. Appareil de commutation (1) selon la revendication 9, **caractérisé en ce qu'**une plaque de contact (15, 12) extérieure, éloignée du premier contact fixe (14), coopère avec un second contact fixe (19) des seconds contacts de commutation (9).

11. Appareil de commutation (1) selon la revendication 9 ou 10, **caractérisé en ce que** les plaques de contact (12) sont reliées ensemble au moyen d'une tige d'actionnement (20) et **en ce que** la tige d'actionnement (20) est en liaison active au moins indirectement avec le mécanisme commutateur (6).

12. Appareil de commutation (1) selon l'une quelconque des revendications 9 à 11, **caractérisé en ce que**, à chaque fois, les plaques de contact (12) sont en appui les unes contre les autres lorsque la tige d'actionnement (20) est dans une première position et elles forment une liaison électriquement conductrice et **en ce que**, à chaque fois, les plaques de contact (12) sont agencées distantes globalement régulièrement les unes des autres lorsque la tige d'actionnement (20) est dans une seconde position.

13. Appareil de commutation (1) selon l'une quelconque des revendications 1 à 12, **caractérisé en ce que** le déclencheur (7) est conçu comme un déclencheur à court-circuit.

14. Appareil de commutation (1) selon l'une quelconque des revendications 1 à 13, **caractérisé en ce que** les plaques de contact (12) sont ouvertes globalement simultanément.
